# FASCICULE DE BREVET EUROPEEN

(11) **EP 0 876 778 B1**
(45) Date de publication et mention de la délivrance du brevet: **16.04.2003**
(21) Numéro de dépôt: 98401083.5
(22) Date de dépôt: 04.05.1998
(51) Int. Cl.: A46B 9/02, A46B 13/00

(54) **Brosse pour installation de lavage automatique de véhicules**
Bürste für automatische Autowaschanlage
Brush for automatic car wash installation

(30) Priorité: 05.05.1997 FR 9705513
(43) Date de publication de la demande: 11.11.1998
(73) Titulaire: MANUFLEX SA, 2120 Luxembourg (LU)
(72) Inventeur: Ordinaire, François, 75016 Paris (FR)
(74) Mandataire: Chameroy, Claude

(56) Documents cités:
- EP-A- 0 118 315
- EP-A- 0 193 695
- DE-A- 2 605 842
- DE-B- 1 245 899

## Description

La présente invention concerne une brosse pour installation de lavage automatique de véhicules, en particulier des véhicules de gros gabarit comme les trains, les bus ou les camions, du type comprenant un tambour cylindrique sur lequel sont fixées, à intervalles réguliers, des touffes de poils en matière synthétique.

On sait que dans les équipements industriels de lavage des carrosseries de véhicules de gros gabarit, on utilise à l'heure actuelle couramment le principe du lavage à la brosse. Le lavage s'effectue alors par l'action combinée de deux phénomènes :
1/ les produits détergents mélangés à l'eau de lavage permettent la mise en solution des salissures peu adhérentes ;
2/ le frottement mécanique des poils des brosses sur la surface de la carrosserie décolle les salissures les plus adhérentes.

Les poils des brosses sont généralement constituées de fibres souples en matière plastique, par exemple du polyéthylène, du polypropylène ou du polyamide, assemblées en touffes dans les alvéoles d'une plaque support qui est ensuite cintrée sous la forme d'un tambour cylindrique entraîné en rotation par un moyen quelconque.

Pour obtenir une qualité de lavage régulière, il est souhaitable que l'écrasement de la brosse au niveau du point de contact avec la carrosserie à nettoyer soit également régulier.

Or, la pression de contact de la brosse sur la carrosserie dépend de nombreux facteurs comme la matière constituant les fibres, la forme et les dimensions de la section de ces fibres, leur densité par alvéole, la répartition des alvéoles, etc... et également du moyen de mise en pression de la brosse. Malheureusement, l'expérience montre que les moyens de contrôle de la mise en pression ne permettent pas actuellement d'assurer un écrasement régulier de la brosse lors de variations brusques dues aux formes de la carrosserie ou à la vitesse de défilement de celle-ci devant la brosse.

La présente invention a donc pour but principal de remédier à cet inconvénient et, pour ce faire, elle a pour objet une brosse du type susmentionné qui se caractérise essentiellement en ce qu'elle comprend des touffes de poils d'une première longueur et des touffes de poils d'au moins une deuxième longueur inférieure à la première, les poils courts ayant une rigidité supérieure à celle des poils longs.

Ainsi, lorsque l'écrasement de la brosse devient trop important, les poils courts arrivent en contact avec la carrosserie et il se produit alors une variation rapide et importante de la réaction d'appui de la carrosserie sur la brosse qui repousse énergiquement cette dernière. On obtient donc de cette façon une qualité de lavage régulière, tout en évitant que la brosse ne vienne se coincer dans des recoins de la carrosserie.

De préférence, les touffes de poils courts sont réparties uniformément par rangées sur la circonférence du tambour entre des rangées de touffes de poils longs, mais il est bien entendu également possible d'imaginer d'autres dispositions.

Dans une forme de réalisation particulière de l'invention, les poils courts ont une section transversale supérieure à celle des poils longs. A titre d'exemple, le rapport de la section des poils courts sur la section des poils longs est supérieure à 2.

De préférence, les poils courts sont réalisés en une matière synthétique plus rigide que celle constituant les poils longs.

De même, les poils courts ont une section transversale circulaire, alors que les poils longs ont une section transversale cruciforme.

Enfin, les poils sont constitués par des fibres synthétiques non fleurées.

Plusieurs formes d'exécution de l'invention sont décrites ci-après à titre d'exemple, en référence aux dessins annexés dans lesquels :
- la figure 1 est une demi-vue en coupe d'un élément de brosse conforme à l'invention,
- la figure 2 est une vue en plan de la plaque support correspondante, avant cintrage, montrant l'implantation des différentes sortes de fibres sur ladite plaque, et
- la figure 3 est une vue analogue à la figure 2 montrant un autre exemple d'implantation.

L'élément de brosse représenté sur les figures 1 et 2 se compose essentiellement d'une plaque support 1 pourvue d'alvéoles 2 disposées en quinconce, dans lesquelles sont fixées des touffes de fibres synthétiques 3 constituant les poils de la brosse. La plaque support 1 est ensuite cintrée sur un noyau tubulaire afin de former avec d'autres plaques du même genre un tambour cylindrique susceptible d'être entraîné en rotation par un moyen quelconque.

Conformément à l'invention, il est prévu deux sortes de fibres, à savoir des fibres longues 4 et des fibres plus courtes 5 dont la rigidité est supérieure à celle des fibres longues.

Les fibres longues 4 constituent les poils de lavage et elles reprennent les caractéristiques usuelles des fibres de lavage des brosses standard. Il s'agira par exemple de fibres polyamide à section cruciforme, non fleurées, ayant un diamètre d'environ 0,8 mm.

Les fibres courtes 5 sont conçues pour provoquer une augmentation importante de la réaction de la carrosserie sur la brosse. A cet effet, elles ont une rigidité supérieure à celle des fibres longues et seront par exemple constituées par des fibres en polypropylène haute densité, non fleurées, ayant un diamètre d'environ 2 mm, soit plus de deux fois le diamètre des fibres longues.

Pour augmenter la rigidité des poils courts 5 par rapport aux poils longs 4, on peut évidemment jouer non seulement sur leur diamètre et sur la nature de la matière synthétique les constituant, mais également sur leur densité dans les alvéoles 2 de la plaque support 1.

De préférence, les poils courts 5 sont répartis uniformément par rangées sur la circonférence du tambour, comme illustré sur la figure 2 où l'on peut voir que chaque rangée de poils longs est entourée par deux rangées de poils courts. Bien entendu, d'autres dispositions sont également possibles, comme représenté par exemple sur la figure 3 où l'on trouve successivement deux rangées de poils longs, une rangée de poils courts, une rangée de poils longs, une rangée de poils courts, deux rangées de poils longs et ainsi de suite.

La brosse conforme à l'invention qui vient d'être décrite opère de la manière suivante.

Lors du lavage, seuls les poils de lavage, c'est-à-dire les fibres longues 4, doivent être en contact avec la carrosserie à nettoyer.

Si maintenant survient une variation rapide du contact, à la suite par exemple d'une variation brusque de la forme de la carrosserie, variation qui peut d'ailleurs être amplifiée par la vitesse de défilement relative de la brosse par rapport à la carrosserie, les poils de lavage s'écrasent et les fibres courtes 5 viennent en contact avec la surface de la carrosserie. Il se produit alors une augmentation importante de la réaction de la carrosserie sur la brosse qui se trouve ainsi repoussée énergiquement. Cette action de rejet de la brosse a lieu pendant toute la durée du contact des fibres courtes avec la carrosserie.

Une telle brosse permet donc en définitive d'obtenir une qualité de lavage beaucoup plus régulière, tout en évitant que la brosse ne vienne se coincer dans des recoins de la carrosserie à la suite d'une pression de contact trop importante.

## Revendications

1. Brosse pour installation de lavage automatique de véhicules, du type comprenant un tambour cylindrique sur lequel sont fixées, à intervalles réguliers, des touffes de poils (3) en matière synthétique, **caractérisée en ce qu'**elle comprend des touffes de poils (4) d'une première longueur et des touffes de poils (5) d'au moins une deuxième longueur inférieure à la première, les poils courts (5) ayant une rigidité supérieure à celle des poils longs (4).

2. Brosse selon la revendication 1, **caractérisée en ce que** les touffes de poils courts (5) sont réparties uniformément par rangées sur la circonférence du tambour entre des rangées de touffes de poils longs (4).

3. Brosse selon la revendication 1 ou 2, **caractérisée en ce que** les poils courts (5) ont une section transversale supérieure à celle des poils longs (4).

4. Brosse selon la revendication 3, **caractérisée en ce que** le rapport de la section des poils courts (5) sur la section des poils longs (4) est supérieure à 2.

5. Brosse selon l'une quelconque des revendications 1 à 4, **caractérisée en ce que** les poils courts (5) sont réalisés en une matière synthétique plus rigide que celle constituant les poils longs (4).

6. Brosse selon l'une quelconque des revendications 1 à 5, **caractérisée en ce que** les poils courts (5) ont une section transversale circulaire, alors que les poils longs (4) ont une section transversale cruciforme.

7. Brosse selon l'une quelconque des revendications 1 à 6, **caractérisée en ce que** les poils (3) sont constitués par des fibres synthétiques non fleurées.

## Patentansprüche

1. Bürste für automatische Fahrzeugwaschanlage, dem Typ entsprechend, der eine zylindrische Trommel umfasst, auf der in gleichmäßigen Abständen Büschel von Kunststoffborsten (3) befestigt sind,
**dadurch gekennzeichnet,**
**dass** sie Büschel von Borsten (4) mit einer ersten Länge und Büschel von Borsten (5) mit mindestens einer zweiten Länge umfasst, wobei die kurzen Borsten (5) eine höhere Steifigkeit haben als die langen Borsten (4).

2. Bürste nach Anspruch 1, **dadurch gekennzeichnet, dass** die Büschel mit den kurzen Borsten (5) auf dem Umfang der Trommel gleichmäßig in Form von Reihen verteilt sind, zwischen Reihen von Büscheln mit langen Borsten (4).

3. Bürste nach Anspruch 1 oder 2, **dadurch gekennzeichnet, dass** die kurzen Borsten (5) einen größeren Querschnitt haben als die langen Borsten (4).

4. Bürste nach Anspruch 3, **dadurch gekennzeichnet, dass** das Verhältnis des Querschnitts der kurzen Borsten (5) zum Querschnitt der langen Borsten (4) größer ist als 2.

5. Bürste nach einem der Ansprüche 1 bis 4, **dadurch gekennzeichnet, dass** die kurzen Borsten (5) aus einem steiferen Kunststoff hergestellt sind als die langen Borsten (4).

6. Bürste nach einem der Ansprüche 1 bis 5, **dadurch gekennzeichnet, dass** die kurzen Borsten (5) einen kreisförmigen Querschnitt haben, während die langen Borsten (4) einen kreuzförmigen Querschnitt haben.

7. Bürste nach einem der Ansprüche 1 bis 6, **dadurch gekennzeichnet, dass** die Borsten (3) durch nicht-bündige Kunststofffasern (fibres synthétiques non fleurées) gebildet werden.

## Claims

1. A brush for automatic vehicle wash installation, of the type comprising a cylindrical drum onto which tufts of bristles (3) made of a synthetic material are attached at regular intervals, **characterized in that** it comprises tufts of bristles (4) having a first length and tufts of bristles (5) having at least one second length, which is shorter than the first length, the shorter bristles (5) having a rigidity which is greater than that of the longer bristles (4).

2. The brush according to claim 1, **characterized in that** the tufts of shorter bristles (5) are uniformly distributed in rows over the circumference of the drum between rows of tufts of longer bristles (4).

3. The brush according to claim 1 or 2, **characterized in that** the shorter bristles (5) have a cross-section which is larger than that of the longer bristles (4).

4. The brush according to claim 3, **characterized in that** the ratio of the cross-section of the shorter bristles (5) to the cross-section of the longer bristles (4) is over 2.

5. The brush according to any of claims 1 to 4, **characterized in that** the shorter bristles (5) are made of a synthetic material which is more rigid than that forming the longer bristles (4).

6. The brush according to any of claims 1 to 5, **characterized in that** the shorter bristles (5) have a circular cross-section, while the longer bristles (4) have a cruciform cross-section.

7. The brush according to any of claims 1 to 6, **characterized in that** the bristles (3) are formed by non-flagged synthetic fibres.
